# FASCICULE DE BREVET EUROPEEN

(11) **EP 0 345 120 B1**
(45) Date de publication et mention de la délivrance du brevet: **03.02.1993**
(21) Numéro de dépôt: 89401403.4
(22) Date de dépôt: 23.05.1989
(51) Int. Cl.: D06F 39/00

(54) **Perfectionnements à un lave-linge ou sèche-linge à détermination automatique de la charge de linge introduite dans la machine**
Waschmaschine oder Trockner mit automatischer Messung des Gewichts der Wäsche
Washing machine or dryer with means for automatically determining the weight of the laundry

(30) Priorité: 31.05.1988 FR 8807216; 13.09.1988 FR 8811908
(43) Date de publication de la demande: 06.12.1989
(73) Titulaire: CIAPEM, F-69007 - Lyon (FR)
(72) Inventeur: Roux, Jean-Luc, F-92045 Paris La Défense (FR); Delhomme, Bernard, F-92045 Paris La Défense (FR); Garofalo, François, F-92045 Paris La Défense (FR)
(74) Mandataire: Grynwald, Albert

(56) Documents cités:
- EP-A- 0 143 685
- EP-A- 0 159 202
- GB-A- 2 063 927
- GB-A- 2 202 332
- US-A- 4 235 085

## Description

L'invention est relative à une machine à laver ou sécher le linge de type à tambour tournant qui comporte des moyens de détection automatique de la charge de linge introduite dans ce tambour.

Un lave-linge domestique comporte habituellement un tambour tournant dans lequel est disposé le linge. Ce tambour est perforé et est disposé dans une cuve recevant l'eau ou le mélange d'eau et de produit lessiviel. Le brassage du linge est obtenu par exemple grâce à des saillies à l'intérieur du tambour.

Il est en général préférable que le volume d'eau introduit dans la machine, la quantité de produit lessiviel et d'autres paramètres, tels que les durées des diverses phases de fonctionnement du linge-linge : prélavage, lavage, rinçage, essorage, dépendant de la charge de linge introduite dans la machine.

Dans le brevet européen n° 84 402090 au nom de la Société ESSWEIN on a proposé un lave-linge dans lequel la charge de linge est mesurée par le moment d'inertie L du linge autour de l'axe de rotation du tambour. Ce moment d'inertie est déterminé par le couple d'entraînement. du tambour à accélération déterminée non nulle, de préférence constante. Quand le tambour est entraîné par un moteur électrique du type universel le couple est mesuré par l'intensité du courant électrique traversant le moteur. Mais cette détermination fait intervenir une estimation du couple résistant (C_{R}) qu'oppose le tambour. Cette estimation confère une imprécision à la mesure de la charge de linge.

Dans la demande de brevet britannique GB-A-2 202 332 publiée après les dates de priorité de la présente demande, on a décrit un système de détection du poids du linge dans la machine afin de contrôler la quantité d'eau de rinçage. Le système décrit utilise un microprocesseur.

En fait, l'invention se rapporte à un perfectionnement au lave-linge décrit dans ce brevet européen 84 402090. Elle permet une mesure plus précise. Elle permet aussi, dans une réalisation, de simplifier la fabrication du lave-linge, notamment en se passant d'un moyen de mesure de l'intensité du courant électrique traversant le moteur d'entraînement du tambour.

Le lave-linge ou sèche-linge selon l'invention comprend, pour déterminer la charge de linge dans le tambour, un moyen de mesure du moment d'inertie du linge par rapport à l'axe de rotation de ce tambour, cette mesure étant obtenue en faisant tourner le tambour à accélération constante. Il est caractérisé en ce qu'il comporte un processeur, notamment un microprocesseur, commandant la rotation du tambour successivement suivant deux valeurs différentes d'accélération, ce processeur déterminant le moment d'inertie du linge à partir d'une différence entre, d'une part, une mesure d'un paramètre fonction de l'accélération qui est réalisée lors de la première accélération, et d'autre part, une mesure du même paramètre réalisée lors de la seconde accélération.

De cette manière on élimine le paramètre C_{R} du calcul.

Dans une première réalisation de l'invention on utilise la valeur ϑ de l'angle de phase d'une commande à contrôle de phase de la vitesse du tambour, sans faire intervenir l'intensité du courant électrique traversant le moteur.

Dans une seconde réalisation le moment d'inertie est déterminé à partir d'une différence entre une mesure de l'intensité du courant électrique traversant le moteur réalisé lors de la première accélération et une mesure de cette intensité traversant le moteur lors de la seconde accélération.

Selon un autre aspect, l'invention se rapporte à un lave-linge ou sèche-linge, caractérisé en ce que le moteur universel d'entraînement du tambour étant alimenté en courant alternatif et sa vitesse étant déterminée par une commande à contrôle de phase grâce à un processeur, notamment un microprocesseur, ce processeur détermine le moment d'inertie à partir de la valeur de l'angle de phase.

On voit qu'ainsi c'est le processeur qui détermine le moment d'inertie sans qu'il soit besoin de prévoir un moyen particulier de mesure de l'intensité du courant électrique traversant le moteur.

D'autres caractéristiques et avantages de l'invention apparaîtront avec la description de certains de ses modes de réalisation, celle-ci étant effectuée en se référant aux dessins ci-annexés sur lesquels :
- la figure 1 est un schéma montrant un moteur d'entraînement de tambour de lave-linge avec son circuit de commande,
- les figures 2 et 3 sont des diagrammes illustrant une commande de lave-linge selon l'invention, et
- les figures 4 et 5 sont d'autres diagrammes illustrant le fonctionnement d'un lave-linge pour une variante.

Dans l'exemple le lave-linge (non montré dans son ensemble) est du type domestique avec un tambour à linge à paroi cylindrique perforée tournant autour d'un axe horizontal à l'intérieur d'une cuve.

Le moteur électrique 10 (figure 1) d'entraînement du tambour est du type universel. Il est alimenté en courant alternatif 11, par exemple à la fréquence de 50 Hz du réseau, par l'intermédiaire d'un interrupteur commandé 12 tel qu'un triac.

Pour la commande de l'interrupteur 12 et donc du moteur 10 on prévoit un microprocesseur 13 relié à l'électrode de commande de triac 12 par l'intermédiaire d'un circuit interface 14.

Le microprocesseur 13 impose au moteur 10 une vitesse de consigne dépendant d'un programme préenregistré dans sa mémoire. Ce microprocesseur constitue également le comparateur pour la régulation de vitesse. A cet effet, il présente une entrée 13 sur laquelle est appliqué le signal de sortie d'une génératrice tachymétrique 15 entraînée par le moteur 10.

Le microprocesseur 13 commande l'angle ϑ (figure 2) d'ouverture du triac 12 à chaque alternance du signal alternatif 11, c'est-à-dire la durée pendant laquelle cet interrupteur 12 est conducteur au cours de chaque période de ce signal 11.

Sur le diagramme de la figure 2 on a représenté en abscisses l'angle d'ouverture ϑ et en ordonnées le signal alternatif 11. Au cours d'une alternance du signal 11, c'est-à-dire pour des angles de phase ϑ compris entre 0 et π radians, le triac est ouvert, c'est-à-dire non conducteur, entre les angles 0 et ϑ et conducteur entre les angles ϑ et π. C'est le microprocesseur 13 qui fournit l'impulsion de commande de fermeture du triac 12.

Selon un aspect de l'invention cet angle de phase ϑ, qui est déterminé par le microprocesseur 13, est utilisé pour la mesure du moment d'inertie L du linge dans le tambour, c'est-à-dire pour la mesure de la charge de linge.

En effet on part de la formule suivante :$\text{C = (L + J)} \frac{{\text{d}}_{\text{ω}}}{{\text{d}}_{\text{t}}} {\text{+ C}}_{\text{R}}$

Dans cette formule C est le couple moteur, L le moment d'inertie du linge par rapport à l'axe du tambour, J le moment d'inertie du tambour par rapport à son axe de rotation, d_{ω}/dₜ l'accélération (ou décélaration) de la rotation du tambour et C_{R} le couple résistant qu'oppose le tambour.

Pour un moteur universel le couple moteur est proportionnel à l'intensité du courant électrique qui le traverse, c'est-à-dire :$\text{C = KI}$

Dans cette formule K est une constante propre au moteur et I l'intensité du courant électrique qui le traverse.

De plus on sait que la force contre-électromotrice E du moteur universel est proportionnelle à sa vitesse de rotation; on peut donc écrire :${\text{E = K′}}_{\text{ω}}$

Dans cette formule K′ est une constante.

On sait aussi que la tension U aux bornes du moteur est liée à la force contre-électromotrice E, à la résistance électrique R présentée par ce moteur et à l'intensité I par la relation suivante :$\text{U = E + RI}$

De cette formule on déduit :$\text{U = E + RI = K′ω + RI = K′ω +} \frac{\text{RC}}{\text{K}}$

Or, la tension U fournie au moteur est (figure 2) fonction de l'angle ϑ, c'est-à-dire :$\text{U = V f(ϑ)}$

Dans cette formule V_{S} est l'amplitude maximum de la tension 11.

Des formules (5) et (6) ci-dessus on déduit :${\text{V}}_{\text{S}} \text{f(ϑ) - K′ω =} \frac{\text{RC}}{\text{K}} \text{=} \frac{\text{R}}{\text{K}} \text{(L + J)} \frac{{\text{d}}_{\text{ω}}}{{\text{d}}_{\text{t}}} \text{+} \frac{\text{R}}{\text{K}} {\text{C}}_{\text{R}}$

Selon un aspect de l'invention pour le calcul de L (le moment d'inertie du linge) on fait l'approximation suivante : on considère que f(ϑ) est proportionnel à ϑ, c'est-à-dire qu'on peut écrire :$\text{f(ϑ) = K₁ϑ,}$

K₁ étant une constante.

Ainsi :${\text{V}}_{\text{S}} \text{K₁ϑ - K′ω =} \frac{\text{R}}{\text{K}} \text{(L+J)} \frac{{\text{d}}_{\text{ω}}}{{\text{d}}_{\text{t}}} \text{+} \frac{\text{R}}{\text{K}} {\text{C}}_{\text{R}}$

Dans la relation (9) ci-dessus V_{S}, K₁, K′, R, K, J et C_{R} sont des constantes, ω est une donnée introduite (grâce à la génératrice tachymétrique 15) à l'entrée 13 du microprocesseur 13 et les données ϑ et d ω /dₜ sont calculées par le microprocesseur. Il en résulte que le microprocesseur 13 peut être programmé pour calculer le moment d'inertie L à partir de la formule (9) ci-dessus.

Toutefois pour simplifier le calcul, et pour que ce calcul ne dépende pas de la valeur du couple résistant C_{R} qui peut varier avec la vitesse, on préfère procéder de la façon suivante :
Le microprocesseur est programmé de façon telle qu'avant d'introduire de l'eau dans la machine on fait tourner le moteur 10 à une vitesse V correspondant par exemple à 200 tours/minute pour le tambour, puis à partir de l'instant t₁ (figure 3) on augmente cette vitesse à accélération constante jusqu'à une vitesse V₂ , par exemple correspondant à une vitesse de rotation de 400 tours/minute environ pour le tambour. La durée de cette rampe de montée en vitesse est Δt₁ c'est-à-dire 4 secondes environ dans l'exemple.

Ensuite on ramène la vitesse de rotation du moteur à la valeur V₁ puis on recommence l'accélération du tambour avec une accélération différente, quatre fois plus petite dans l'exemple. On arrête cette seconde accélération lorsque la vitesse du moteur atteint la valeur V₂. La durée de cette rampe est Δt₂. Etant donné que l'accélération est quatre fois inférieure on peut écrire :$\text{Δt₁ =} \frac{\text{Δt₂}}{\text{4}}$

Au cours de la première période de durée Δt₁ le microprocesseur détermine périodiquement, tout les vingt millisecondes (c'est-à-dire à la fréquence de 50 Hz) dans l'exemple, la valeur de l'angle ϑ₁ de commande du triac 12 et cet angle est mis en mémoire; le microprocesseur détermine aussi la somme, notée Σϑ₁ , de tous ces angles ϑ₁.

Au cours de la seconde rampe de durée t₂ on détermine toutes les 80 millisecondes (quatre fois vingt millisecondes) la valeur de l'angle ϑ₂ de commande de phase du triac 12 et, comme pour la première rampe, on effectue la somme Σϑ₂ de tous ces angles que l'on met en mémoire.

Ensuite on effectue la différence entre ces deux sommes soit :$\text{D = Σϑ₁ -Σϑ₂}$

Cette différence D est proportionnelle à L + J, c'est-à-dire représente la charge de linge dans le tambour. En effet :

Lorsque la vitesse de rotation du moteur a la valeur Vᵢ au cours de la première rampe, la relation (9) ci-dessus s'écrit :${\text{V}}_{\text{S}} {\text{K₁ϑ₁ - K′V}}_{\text{i}} \text{=} \frac{\text{R}}{\text{K}} \text{(L+J)} \frac{{\text{d}}_{\text{w}}}{{\text{d}}_{\text{t}}} \text{1 +} \frac{\text{R}}{\text{K}} {\text{C}}_{\text{R}}$

Dans cette formule :$\frac{{\text{d}}_{\text{ω}}}{{\text{d}}_{\text{t}}} \text{1 =} \frac{\text{V₂ - V₁}}{\text{Δt₁}}$

Lorsque la vitesse de rotation du moteur a la même valeur Vᵢ au cours de la seconde rampe, la relation (9) s'écrit encore :${\text{V}}_{\text{S}} {\text{K₁ϑ₂ - K′V}}_{\text{i}} \text{=} \frac{\text{R}}{\text{K}} \text{(L+J)} \frac{\text{d} {\text{}}_{{\text{w}}_{\text{2}}}}{{\text{d}}_{\text{t}}} \text{+} \frac{\text{R}}{\text{K}} {\text{C}}_{\text{R}}$

Dans cette formule :$\frac{\text{dω₂}}{{\text{d}}_{\text{t}}} \text{=} \frac{\text{V₂ - V₁}}{\text{Δt₂}} \text{=} \frac{\text{1}}{\text{4}} \frac{{\text{d}}_{\text{ω1}}}{{\text{d}}_{\text{t}}}$

Si on effectue la différence membre à membre entre les relations (12) et (14) ci-dessus on obtient :

On observera que dans les formules (12) et (14) les termes $\frac{\text{R}}{\text{K}}$ C_{R} s'éliminent en toute rigueur car ces formules correspondent aux mêmes vitesses de rotation, donc aux mêmes valeurs de couple résistant C_{R}.

Le nombre n de mesures de l'angle ϑ ou nombre n d'échantillonnages, étant le même pour les deux rampes d'accélération on peut écrire :

On voit donc que la différence D =Σϑ₁ -Σϑ₂ est bien proportionnelle à L + J.

En variante la période d'échantillonnage est la même au cours de la seconde rampe, c'est-à-dire que dans l'exemple le nombre d'échantillons est quatre fois supérieur pour la seconde rampe que pour la première . Dans ce cas il faut diviser la sommes des valeurs de ϑ₂ par quatre pour obtenir la grandeur D proportionnelle à L + J, c'est-à-dire que le microprocesseur calcule la grandeur D telle que :$\text{D = Σϑ₁ -} \frac{\text{1}}{\text{4}} \text{Σϑ₂}$

De façon générale si on veut le même nombre n d'échantillons au cours des deux rampes il faut que la période d'échantillonnage au cours de la seconde rampe soit λ fois plus importante qu'au cours de la première rampe, λ étant le rapport entre la première et la seconde accélération. Si la période d'échantillonnage est la même pour les deux rampes il faudra alors affecter à la somme des angles ϑ pour la seconde rampe un facteur de division égal à ce même rapport λ entre la première et la seconde accélération.

Quel que soit le mode de réalisation le lave-linge selon l'invention est d'une réalisation particulièrement simple car il ne nécessite pas de moyen particulier de mesure de l'intensité du courant électrique traversant le moteur 10. En outre l'indication de charge de linge est plus précise qu'avec les dispositions décrites dans ledit brevet européen mentionné ci-dessus car le calcul effectué permet d'éliminer le facteur C_{R} en toute rigueur.

Il n'est bien entendu pas indispensable que la seconde rampe 21 suive immédiatement la première rampe 20 comme représenté sur la figure 3; il est possible de séparer la fin de la première rampe du début de la seconde rampe.

On va maintenant décrire en relation avec les figures 4 et 5 un autre mode de réalisation de l'invention qui permet aussi une mesure plus précise de la charge de linge grâce à l'élimination du facteur C_{R}. Il se distingue de la réalisation précédemment décrite par le fait que la mesure fait intervenir l'intensité du courant électrique traversant le moteur au lieu de l'angle de phase.

Des formules (1) et (2) ci-dessus ont déduit :$\text{I =} \frac{\text{L + J}}{\text{K}} \frac{{\text{d}}_{\text{ω}}}{{\text{d}}_{\text{t}}} \text{+} \frac{\text{C}}{\text{K}} \text{R}$

Dans cette relation (20) ci-dessus I est mesurable, par exemple en disposant une résistance en série avec le moteur et en déterminant la tension aux bornes de cette résistance, J et K sont des constantes, ω est mesurable, par exemple, à l'aide d'une génératrice tachymétrique et$\frac{{\text{d}}_{\text{ω}}}{{\text{d}}_{\text{t}}}$ est calculé à partir de ω . Le calcul s'effectue dans l'exemple à l'aide d'un microprocesseur.

Par contre, comme déjà indiqué, le couple résistant C_{R} ne peut être aisément mesuré directement. C'est pourquoi on prévoit selon l'invention une commande qui permet d'éliminer ce paramètre C_{R}. A cet effet :
Avant d'introduire de l'eau dans la machine on fait tourner le moteur d'entraînement du tambour à une vitesse V correspondant par exemple à 200 tours/minute pour le tambour, puis à partir de l'instant t₁ (figure 4) on augmente cette vitesse à accélération constante jusqu'à une vitesse V₂ , par exemple correspondant à une vitesse de rotation de 400 tours/minute environ pour le tambour. La durée de cette rampe de montée en vitesse est Δ t₁ , entre les instants t₁ et t₂,c'est-à-dire 4 secondes environ dans l'exemple.

Ensuite on ramène la vitesse de rotation du moteur à la valeur V₁ puis on recommence, à l'instant t₃, l'accélération du tambour avec une accélération différente, quatre fois plus petite dans l'exemple. On arrête, à l'instant t₄, cette seconde accélération lorsque la vitesse du moteur atteint la valeur V₂. La durée de cette rampe est Δ t₂. Etant donné que l'accélération est quatre fois inférieure on peut écrire :$\text{Δt₁ =} \frac{\text{Δt₂}}{\text{4}}$

La variation de l'intensité I du courant traversant le moteur universel, entraînant le tambour est représentée sur la figure 5.

Au cours de la première période de durée Δ t₁, on détermine, à l'aide dudit microprocesseur, périodiquement, toutes les vingt millisecondes (c'est-à-dire à la fréquence de 50 Hz) dans l'exemple, l'intensité I du courant traversant le moteur et ces intensités sont mises en mémoire. Le microprocesseur détermine aussi la somme, notéeΣ I₁, de toutes ces intensités I₁.

Au cours de la seconde rampe de durée Δ t₂ on détermine toutes les 80 millisecondes (quatre fois vingt millisecondes) l'intensité I₂ du courant traversant le moteur et, comme pour la première rampe, on effectue la somme Σ I₂ de toutes ces intensités que l'on met en mémoire.

Ensuite on effectue la différence entre ces deux sommes soit :$\text{D = ΣI₁ - ΣI₂}$

Cette différence D est proportionnelle à L + J, c'est-à-dire représente la charge de linge dans la tambour. En effet :
Lorsque la vitesse de rotation du moteur a la valeur Vᵢ au cours de la première rampe, la relation (20) ci-dessus s'écrit :${\text{I}}_{\text{1i}} \text{=} \frac{\text{L + J}}{\text{K}} \frac{\text{d} {\text{}}_{{\text{ω}}_{\text{1}}}}{{\text{d}}_{\text{t}}} \text{+} \frac{\text{C}}{\text{K}} \text{Ri}$

Dans cette formule :$\frac{\text{d} {\text{}}_{{\text{ω}}_{\text{1}}}}{{\text{d}}_{\text{t}}} \text{=} \frac{\text{V₂ - V₁}}{\text{Δt₁}}$

Lorsque la vitesse de rotation du moteur a la même valeur Vᵢ au cours de la seconde rampe, la relation (20) s'écrit encore :${\text{I}}_{\text{2i}} \text{=} \frac{\text{L + J}}{\text{K}} \frac{\text{d} {\text{}}_{{\text{ω}}_{\text{2}}}}{{\text{d}}_{\text{t}}} \text{+} \frac{\text{C}}{\text{K}} \text{Ri}$

Dans cette formule :$\frac{\text{d} {\text{}}_{{\text{ω}}_{\text{2}}}}{{\text{d}}_{\text{t}}} \text{=} \frac{\text{V₂ - V₁}}{\text{Δt₂}} \text{=} \frac{\text{1}}{\text{4}} \frac{\text{d} {\text{}}_{{\text{ω}}_{\text{1}}}}{{\text{d}}_{\text{t}}}$

Si on effectue la différence membre à membre entre les relations (23) et (25) ci-dessus on obtient :

On observera que dans les formules (23) et (25) les termes $\frac{\text{C}}{\text{K}}$Ri s'éliminent en toute rigueur car ces formules correspondent aux mêmes vitesses de rotation, donc aux mêmes valeurs C_{Ri} de couple résistant.

Le nombre n de mesures de l'intensité I, ou nombre n d'échantillonnages, étant le même pour les deux rampes d'accélération on peut écrire :

On voit donc que la différence D = ΣI₁ - Σ I₂ est bien proportionnelle à L + J.

En variante la période d'échantillonnage est la même au cours de la seconde rampe, c'est-à-dire que dans l'exemple le nombre d'échantillons est quatre fois supérieur pour la seconde rampe que pour la première . Dans ce cas il faut diviser la somme des valeurs de I₂ par quatre pour obtenir la grandeur D proportionnelle à L + J, c'est-à-dire que le microprocesseur calcule la grandeur D telle que :$\text{D = Σ I₁ -} \frac{\text{1}}{\text{4}} \text{Σ I₂}$

De façon générale si on veut le même nombre n d'échantillons au cours des deux rampes il faut que la période d'échantillonnage au cours de la seconde rampe soit λ fois plus importante qu'au cours de la première rampe, λ étant le rapport entre la première et la seconde accélération. Si la période d'échantillonnage et la même pour les deux rampes il faudra alors affecter à la somme des intensités I pour la seconde rampe un facteur de division égal à ce même rapport entre la première et la seconde accélération.

La formule (27) ci-dessus montre qu'il n'est pas indispensable d'effectuer une somme d'échantillons au cours de chaque rampe. Il suffit de mesurer l'intensité du courant pour une vitesse Vᵢ déterminée au cours de la première rampe, de mesurer l'intensité du courant au cours de la seconde rampe pour la même vitesse Vᵢ et d'effectuer la différence entre ces deux intensités pour obtenir une grandeur proportionnelle à L + J.

La charge de linge peut être déterminée non seulement avant toute introduction d'eau dans le lave-linge mais également à d'autres instants du fonctionnement de la machine.

L'invention s'applique aussi à un sèche-linge.

## Revendications

1. Lave-linge ou sèche-linge comprenant, pour déterminer la charge du linge dans le tambour, un moyen de mesure du moment d'inertie (L) du linge par rapport à l'axe de rotation de ce tambour, cette mesure étant obtenue en faisant tourner le tambour à accélération de préférence constante, caractérisé en ce qu'il comporte un processeur, notamment un microprocesseur (13), commandant la rotation du tambour afin de le faire tourner successivement (20, 21) suivant deux valeurs différentes d'accélération, ce processeur déterminant le moment d'inertie du linge à partir d'une différence entre, d'une part, une mesure d'un paramètre (C, I, ϑ) fonction de l'accélération qui est réalisée lors de la première accélération et, d'autre part, une mesure du même paramètre (C, I, ϑ) réalisée lors de la seconde accélération.

2. Lave-linge ou sèche-linge selon la revendication 1, caractérisé en ce que le moteur (10) d'entraînement du tambour étant du type universel, alimenté en courant alternatif (11), sa vitesse est déterminée par une commande à contrôle de phase grâce au processeur (13), et en ce que ledit paramètre est la valeur (ϑ) de l'angle de phase.

3. Lave-linge ou sèche-linge selon la revendication 2, caractérisé en ce que le processeur ( 13) commande la rotation du moteur ( 10) d'entraînement du tambour d'une première vitesse (V₁) à une seconde vitesse (V₂) avec une première accélération, détermine périodiquement, pendant cette première accélération, les valeurs (ϑ₁) de l'angle de phase et en effectue la somme (Σϑ₁), puis commande une seconde rampe d'accélération de la vitesse du moteur (10) entre lesdites première et seconde vitesses, avec une accélération différente, l'angle de phase (ϑ₂) étant également déterminé périodiquement et sommé (Σϑ₂), le microprocesseur déterminant ensuite la différence entre les deux sommes qui représente le moment d'inertie du linge dans le tambour.

4. Lave-linge ou sèche-linge selon la revendication 3, caractérisé en ce que la période de détermination des angles de phase (ϑ₂) au cours de la seconde accélération est égale au produit de la période de détermination des angles de phase (ϑ₁) au cours de la première accélération par le rapport Δt₂/Δt₁ entre la première et la seconde accélération.

5. Lave-linge ou sèche-linge selon la revendication 3, caractérisé en ce que les périodes de détermination des angles de phase (ϑ₁, ϑ₂) sont les mêmes au cours des première et seconde accélérations, et en ce que la charge de linge est représentée par la grandeur suivante :$\text{D = Σϑ₁ -} \frac{\text{Σϑ₂}}{\text{λ}}$ λ étant le rapport entre la première et la seconde accélération.

6. Lave-linge ou sèche-linge selon l'une quelconque des revendications 3 à 5, caractérisé en ce que la première vitesse (V₁) correspond à une vitesse de rotation du tambour de l'ordre de 200 tours/minute et la seconde vitesse (V₂) correspond à une vitesse de rotation du tambour de l'ordre de 400 tours/minute.

7. Lave-linge ou sèche-linge selon l'une quelconque des revendications 2 à 6, caractérisé en ce qu'il comporte une génératrice tachymétrique ( 15 ) entraînée par le moteur universel (10), cette génératrice tachymétrique étant reliée à une entrée (13₁) du processeur (13) pour réguler la vitesse du moteur (10) en fonction du programme en mémoire du processeur.

8. Lave-linge ou sèche-linge selon la revendication 7, caractérisé en ce que le processeur (13) détermine le moment d'inertie (L) à partir de l'angle (ϑ) grâce à la relation suivante:${\text{V}}_{\text{S}} \text{K₁ϑ - K′ω =} \frac{\text{R}}{\text{K}} \text{(L+J)} \frac{{\text{d}}_{\text{ω}}}{{\text{d}}_{\text{t}}} \text{+} \frac{\text{R}}{\text{K}} {\text{C}}_{\text{R}}$ V_{S} étant l'amplitude maximum du signal alternatif d'alimentation du moteur (10), K, K₁ et K′ des constantes, R la résistance électrique du moteur, C_{R} le couple résistant opposé par le tambour, dΩ/dt l'accélération du tambour et J le moment d'inertie du tambour proprement dit.

9. Lave-linge ou sèche-linge selon la revendication 1, caractérisé en ce que le tambour étant entraîné par un moteur électrique universel, on fait tourner le tambour successivement suivant deux valeurs différentes ($\frac{\text{d} {\text{}}_{{\text{ω}}_{\text{1}}}}{{\text{d}}_{\text{t}}}$ , $\frac{\text{d} {\text{}}_{{\text{ω}}_{\text{2}}}}{{\text{d}}_{\text{t}}}$ ) d'accélérations, de préférence constantes, et en ce que le moment d'inertie est déterminé à partir d'une différence entre, d'une part, une mesure d'intensité du courant traversant le moteur réalisé lors de la première accélération et, d'autre part, une mesure d'intensité de ce courant traversant le moteur lors de la seconde accélération.

10. Lave-linge ou sèche-linge selon la revendication 9, caractérisé en ce que les mesures réalisées lors des deux accélérations sont effecutées à la même vitesse Vᵢ de rotation du tambour.

11. Lave-linge ou sèche-linge selon la revendication 9 ou 10, caractérisé en ce qu'un processeur détermine périodiquement pendant la première accélération les intensités I₁ du courant traversant le moteur et en effectue la somme et en ce que, lors de la seconde accélération, l'intensité du courant I₂ traversant le moteur est également déterminée périodiquement, ladite différence étant la différence entre les deux sommes.

12. Lave-linge ou sèche-linge selon la revendication 11, caractérisé en ce que la période de détermination des intensités de courant I₂ au cours de la seconde accélération est égale au produit de la période de détermination des intensités de courant I₁ au cours de la première accélération par le rapport ($\frac{\text{Δt₂}}{\text{Δt₁}}$ ) entre la première et la seconde accélération.

13. Lave-linge ou sèche-linge selon la revendication 11, caractérisé en ce que les périodes de détermination des intensités de courant (I₁, I₂) sont les mêmes au cours des première et seconde accélérations et en ce que la charge de linge est représentée par la grandeur suivante :$\text{D = ΣI₁ - Σ} \frac{\text{I}}{\text{λ}} \text{2}$ λ étant le rapport entre la première et la seconde accélération.

14. Lave-linge ou sèche-linge selon l'une quelconque des revendications précédentes 9 à 13, caractérisé en ce que la première vitesse (V₁) correspond à une vitesse de rotation du tambour de l'ordre de 200 tours par minute et la seconde vitesse (V₂) correspond à une vitesse de rotation du tambour de l'ordre de 400 tours par minute.

15. Lave-linge ou sèche-linge comprenant, pour déterminer la charge de linge dans le tambour, un moyen de détermination du moment d'inertie (L) du linge par rapport à l'axe de rotation de ce tambour, le moteur (10) d'entraînement du tambour étant du type universel, caractérisé en ce que le moteur universel (10) étant alimenté en courant alternatif (11) et sa vitesse étant déterminée par une commande à contrôle de phase grâce à un processeur, notamment un microprocesseur (13), ce processeur détermine ledit moment d'inertie à partir de la valeur (ϑ) de l'angle de phase.

16. Lave-linge ou sèche-linge selon la revendication 15, caractérisé en ce qu'il comporte une génératrice tachymétrique (15) entraînée par le moteur universel (10), cette génératrice tachymétrique étant reliée à une entrée (13₁) du processeur (13) pour réguler la vitesse du moteur (10) en fonction du programme en mémoire du processeur.

17. Lave-linge ou sèche-linge selon la revendication 16, caractérisé en ce que le processeur (13) détermine le moment d'inertie (L) à partir de l'angle (ϑ) grâce à la relation suivante :${\text{V}}_{\text{S}} \text{K₁ϑ - K′ω =} \frac{\text{R}}{\text{K}} \text{(L+J)} \frac{{\text{d}}_{\text{ω}}}{{\text{d}}_{\text{t}}} \text{+} \frac{\text{R}}{\text{K}} {\text{C}}_{\text{R}}$ V_{S} étant l'amplitude maximum du signal alternatif d'alimentation du moteur (10), K, K₁ et K′ des constantes, R la résistance électrique du moteur, C_{R} le couple résistant opposé par le tambour, dω/dt l'accélération du tambour et J le moment d'inertie du tambour proprement dit.

## Patentansprüche

1. Waschmaschine oder Wäschetrockner, die/der zur Bestimmung der Wäschefüllung in der Trommel ein Mittel zur Messung des Trägheitsmoments (L) der Wäsche in bezug auf die Drehachse der Trommel aufweist, wobei die Messung dadurch erfolgt, daß die Trommel mit einer vorzugsweise konstanten Beschleunigung gedreht wird, dadurch gekennzeichnet, daß ein Prozessor, insbesondere ein Mikroprozessor (13) vorgesehen ist, der die Drehung der Trommel steuert, um sie nacheinander (20, 21) mit zwei verschiedenen Beschleunigungswerten drehen zu lassen, wobei der Prozessor das Trägheitsmoment der Wäsche aufgrund einer Differenz zwischen einerseits einer Messung eines von der Beschleunigung abhängigen Parameters (C, I, Θ), die bei der ersten Beschleunigung vorgenommen wird, und andererseits einer Messung des gleichen Parameters (C, I, Θ), die bei der zweiten Beschleunigung vorgenommen wird, bestimmt.

2. Waschmaschine oder Wäschetrockner nach Anspruch 1, dadurch gekennzeichnet, daß, wenn der Antriebsmotor (10) der Trommel ein mit Wechselstrom (11) gespeister Universalmotor ist, dessen Drehzahl durch eine Phasensteuerung mittels des Prozessors (13) bestimmt wird und daß der Parameter der Wert (Θ) des Phasenwinkels ist.

3. Waschmaschine oder Wäschetrockner nach Anspruch 2, dadurch gekennzeichnet, daß der Prozessor (13) die Drehung des Antriebsmotors (10) der Trommel von einer ersten Drehzahl (V₁) zu einer zweiten Drehzahl (V₂) mit einer ersten Beschleunigung steuert, während dieser ersten Beschleunigung periodisch die Werte (Θ₁) des Phasenwinkels bestimmt und deren Summe (ΣΘ₁) bildet, dann einen zweiten Beschleunigungsübergang der Drehzahl des Motors (10) zwischen der ersten und der zweiten Drehzahl steuert, wobei der Phasenwinkel (Θ₂) gleichfalls periodisch bestimmt und summiert (ΣΘ₂) wird, wobei der Mikroprozessor anschließend die Differenz zwischen den beiden Summen bildet, die das Trägheitsmoment der Wäsche in der Trommel repräsentiert.

4. Waschmaschine oder Wäschetrockner nach Anspruch 1, dadurch gekennzeichnet, daß die Periode für die Bestimmung der Phasenwinkel (Θ₂) im Verlauf der zweiten Beschleunigung gleich dem Produkt der Periode der Bestimmung der Phasenwinkel (Θ₁) im Verlauf der ersten Beschleunigung mal dem Verhältnis Δt₂/Δt₁ zwischen der ersten und der zweiten Beschleunigung ist.

5. Waschmaschine oder Wäschetrockner nach Anspruch 3, dadurch gekennzeichnet, daß die Perioden der Bestimmung der Phasenwinkel (Θ₁, Θ₂) im Verlauf der ersten und der zweiten Beschleunigung gleich sind und daß die Wäschefüllung durch die folgende Größe repräsentiert ist:$\text{D = ΣΘ₁ -} \frac{\text{ΣΘ₂}}{\text{λ}}$ worin λ das Verhältnis zwischen der ersten und der zweiten Beschleunigung ist.

6. Waschmaschine oder Wäschetrockner nach einem der Ansprüche 3 bis 5, dadurch gekennzeichnet, daß die erste Drehzahl (V₁) einer Drehzahl der Trommel in der Größenordnung von 200 U/min entspricht und die zweite Drehzahl (V₂) einer Drehzahl der Trommel in der Größenordnung von 400 U/min entspricht.

7. Waschmaschine oder Wäschetrockner nach einem der Ansprüche 2 bis 6, dadurch gekennzeichnet, daß ein vom Universalmotor (10) angetriebener Tachometergenerator (15) vorgesehen ist, wobei dieser Tachometergenerator mit einem Eingang (13₁) des Prozessors (13) verbunden ist, um die Drehzahl des Motors (10) in Abhängigkeit von dem gespeicherten Programm des Prozessors zu regeln.

8. Waschmaschine oder Wäschetrockner nach Anspruch 7, dadurch gekennzeichnet, daß der Prozessor (13) das Trägheitsmoment (L) aus dem Winkel (Θ) mittels der folgenden Beziehung bestimmt:${\text{V}}_{\text{S}} \text{K₁Θ - K′ω =} \frac{\text{R}}{\text{K}} \text{(L+J)} \frac{\text{dω}}{\text{dt}} \text{+} \frac{\text{R}}{\text{K}} {\text{C}}_{\text{R}}$ wobei Vs die maximale Amplitude des Versorgungswechselsignals des Motors (10) ist, K, K₁ und K′ Konstanten sind, R der elektrische Widerstand des Motors ist, C_{R} das von der Trommel ausgeübte Widerstandsmoment ist, dΩ/dt die Beschleunigung der Trommel und J das Drehmoment der eigentlichen Trommel ist.

9. Waschmaschine oder Wäschetrockner nach Anspruch 1, dadurch gekennzeichnet, daß, wenn die Trommel durch einen elektrischen Universalmotor angetrieben wird, die Trommel nacheinander mit zwei verschiedenen, vorzugsweise konstanten Beschleunigungswerten (dω₁/dt, dω₂/dt) in Drehung versetzt wird, und daß das Trägheitsmoment aufgrund einer Differenz zwischen einerseits einer Messung der Stärke des durch den Motor fließenden Stroms, die bei der ersten Beschleunigung vorgenommen wird, und andererseits einer Messung der Stärke des durch den Motor fließenden Stroms bei der zweiten Beschleunigung bestimmt wird.

10. Waschmaschine oder Wäschetrockner nach Anspruch 9, dadurch gekennzeichnet, daß die während der beiden Beschleunigungen vorgenommenen Messungen bei der gleichen Drehzahl V₁ der Trommel durchgeführt werden.

11. Waschmaschine oder Wäschetrockner nach Anspruch 9 oder 10, dadurch gekennzeichnet, daß ein Prozessor während der ersten Beschleunigung periodisch die Stärke I₁ des durch den Motor fließenden Stroms bestimmt und davon die Summe bildet und daß während der zweiten Beschleunigung die Stärke des durch den Motor fließenden Stroms I₂ gleichfalls periodisch bestimmt wird, wobei die Differenz die Differenz zwischen den beiden Summen ist.

12. Waschmaschine oder Wäschetrockner nach Anspruch 11, dadurch gekennzeichnet, daß die Periode der Bestimmung der Stromstärken I₂ im Verlauf der zweiten Beschleunigung gleich dem Produkt der Periode der Bestimmung der Stromstärken I₁ im Verlauf der ersten Beschleunigung mal dem Verhältnis (Δt₂/Δt₁) zwischen der ersten und der zweiten Beschleunigung ist.

13. Waschmaschine oder Wäschetrockner nach Anspruch 11, dadurch gekennzeichnet, daß die Perioden der Bestimmung der Stromstärken (I₁, I₂) im Verlauf der ersten und der zweiten Beschleunigung gleich sind und daß die Wäschefüllung durch die folgende Größe repräsentiert ist:$\text{D = ΣI₁ - Σ} \frac{\text{I₂}}{\text{λ}}$ wobei λ das Verhältnis zwischen der ersten und der zweiten Beschleunigung ist.

14. Waschmaschine oder Wäschetrockner nach einem der Ansprüche 9 bis 13, dadurch gekennzeichnet, daß die erste Drehzahl (V₁) gleich einer Drehzahl der Trommel in der Größenordnung von 200 U/min ist und die zweite Drehzahl (V₂) einer Drehzahl der Trommel in der Größenordnung von 400 U/min entspricht.

15. Waschmaschine oder Wäschetrockner, die/der zur Bestimmung des Gewichts der Wäschefüllung in der Trommel Mittel zur Bestimmung des Trägheitsmoments (L) der Wäsche in bezug auf die Drehachse der Trommel aufweist, wobei der Antriebsmotor (10) der Trommel vom Typ eines Universalmotors ist, dadurch gekennzeichnet, daß, wenn der Universalmotor (10) mit Wechselstrom (11) gespeist wird und seine Drehzahl durch eine Phasensteuerung mittels eines Prozessors, insbesondere eines Mikroprozessors (13) bestimmt wird, dieser Prozessor das Trägheitsmoment aufgrund des Wertes (Θ) des Phasenwinkels bestimmt.

16. Waschmaschine oder Wäschetrockner nach Anspruch 15, dadurch gekennzeichnet, daß ein von dem Universalmotor (10) angetriebener Tachometergenerator (15) vorgesehen ist, wobei dieser Tachometergenerator mit einem Eingang (13₁) des Prozessors (13) verbunden ist, um die Drehzahl des Motors (10) in Abhängigkeit von dem gespeicherten Programm des Prozessors zu regeln.

17. Waschmaschine oder Wäschetrockner nach Anspruch 16, dadurch gekennzeichnet, daß der Prozessor (13) das Trägheitsmoment (L) aufgrund des Winkels (Θ) mittels der folgenden Beziehung bestimmt:${\text{V}}_{\text{S}} \text{K₁Θ - K′ω =} \frac{\text{R}}{\text{K}} \text{(L+J)} \frac{\text{dω}}{\text{dt}} \text{+} \frac{\text{R}}{\text{K}} {\text{C}}_{\text{R}}$ wobei Vs die maximale Amplitude des den Motor (10) speisenden Wechselsignals ist, K, K₁ und K′ Konstanten sind, R der elektrische Widerstand des Motors ist, C_{R} das von der Trommel ausgeübte Widerstandsdrehmoment ist, dω/dt die Beschleunigung der Trommel ist und J das Trägheitsmoment der eigentlichen Trommel ist.

## Claims

1. A washing machine or dryer comprising, in order to determine the load of washing in the drum, a means for determining the moment of inertia (L) of the washing as related to the axis of rotation of the drum, said measurement being obtained by causing rotation of the drum at a preferably constant acceleration, characterized in that it comprises a processor, more particularly a microprocessor (13) controlling the rotation of the drum in order to make it turn successively (20, 21) at two different acceleration values, said processor determining the moment of inertia of the washing on the basis of a difference between, on the one hand, a measurement of a parameter (C, I, Θ) which is a function of the acceleration which is performed during the first acceleration and, on the other hand, a measurement of the same parameter (C, I, Θ) performed during the second acceleration.

2. The washing machine or dryer as claimed in claim 1, characterized in that, the motor (10) for driving the drum being of the universal type supplied with AC (11), its speed is determined by a phase control command from the processor (13) and in that the said parameter is the value (Θ) of the phase angle.

3. The washing machine or dryer as claimed in claim 2, characterized in that the processor (13) causes the rotation of the drive motor (10) for driving the drum from a first speed (V₁) up to a second speed (V₂) with a first acceleration, determines periodically, during this first acceleration, the values (Θ₁) of the phase angle and produces the sum (ΣΘ₁) thereof, then causes a second acceleration ramp of the speed of the motor (10) between the first and second speeds, with a different acceleration, the phase angle (Θ₂) also being determined periodically and summated (ΣΘ₂), the microprocessor then determining the difference between the two sums which represents the moment of inertia of the washing in the drum.

4. The washing machine or dryer as claimed in claim 3, characterized in that the period for the determination of the phase angles (Θ₂) during the course of the second acceleration is equal to the product of the period of determination of the phase angles (Θ₁) during the course of the first acceleration times the ratio (Δt₂/Δt₁) between the first and the second accelerations.

5. The washing machine or dryer as claimed in claim 3, characterized in that the periods of determination of the phase angles (Θ₁, Θ₂) are the same during the course of the first and the second accelerations, and in that the load of washing is represented by the following magnitude:$\text{D = ΣΘ₁ -} \frac{\text{ΣΘ₂}}{\text{λ}}$ λ being the ratio between the first and the second acceleration.

6. The washing machine or dryer as claimed in any one of the claims 3 through 5, characterized in that the first speed (V₁) corresponds to a speed of rotation of the drum of the order of 200 rpm and the second speed (V₂) of rotation corresponds to a speed of rotation of the drum of the order of 400 rpm.

7. The washing machine or dryer as claimed in any one of the claims 2 through 6, characterized in that it comprises a tachometer generator (15) driven by the universal motor (10), said tachometer generator being connected with one input (13₁) of the processor (13) in order to regulate the speed of the motor (10) as a function of the program in the memory of the processor.

8. The washing machine or dryer as claimed in claim 7, characterized in that the processor (13) determines the moment of inertia (L) on the basis of the angle (Θ) in accordance with the following relationship:${\text{V}}_{\text{S}} \text{K₁Θ - K′ω =} \frac{\text{R}}{\text{K}} \text{(L+J)} \frac{\text{dω}}{\text{dt}} \text{+} \frac{\text{R}}{\text{K}} {\text{C}}_{\text{R}}$ V_{S} being the maximum amplitude of the alternating feed signal of the motor (10), K, K₁ and K′ being constants, R being the electrical resistance of the motor, C_{R} being the resistant couple opposed by the drum, dΩ/dt being the acceleration of the drum and J being the moment of inertia of the drum in the strict sense.

9. The washing machine or dryer as claimed in claim 1, characterized in that, the drum being driven by an electric universal motor, the drum is caused to rotate successively in accordance with two different acceleration values (dω₁/dt, dω₂/dt), preferably constant ones, and in that the moment of inertia is determined on the basis of a difference between, on the one hand, a measurement of the intensity of the current flowing through the motor perfomed at the time of the first acceleration, and on the other hand, a measurement of the intensity of the current flowing through the motor at the time of the second acceleration.

10. The washing machine or dryer as claimed in claim 9, characterized in that the measurements made during the two accelerations are made at the same speed V₁ of rotation of the drum.

11. The washing machine or dryer as claimed in claim 9 or in claim 10, characterized in that a processor periodically determines the intensity I₁ of the current flowing through the motor during the first acceleration and produces the sum thereof and in that during the second acceleration the intensity of the current I₂ flowing through the motor is also determined periodically, the said difference being the difference between the two sums.

12. The washing machine or dryer as claimed in claim 11, characterized in that the period of determination of the current levels I₂ in the course of the second acceleration is equal to the product of the period of determination of the current levels I₁ in the course of the first acceleration multiplied by the ratio (Δt₂/Δt₁) between the first and the second acceleration.

13. The washing machine or dryer as claimed in claim 11, characterized in that the periods of determination of the current levels (I₁, I₂) are the same in the course of the first and the second accelerations and in that the load of washing is represented by the following magnitude:$\text{D = ΣI₁ - Σ} \frac{\text{I₂}}{\text{λ}}$ λ being the ratio between the first and the second acceleration.

14. The washing machine or dryer as claimed in any one of the claims 9 through 13, characterized in that the first speed (V₁) is equal to a speed of rotation of the drum of the order of 200 rpm and the second speed (V₂) of rotation corresponds to a speed of rotation of the drum of the order of 400 rpm.

15. A washing machine or dryer comprising, in order to determine the weight of the load of washing in the drum, a means for determining the moment of inertia (L) of the washing as related to the axis of rotation of the drum, the motor (10) for driving the drum being of the universal type, characterized in that, the universal motor (10) being supplied with alternating current (11) and its speed being determined using a processor, more particularly a microprocessor (13), said processor determines the said moment of inertia on the basis of the value (Θ) of the phase angle.

16. The washing machine or dryer as claimed in claim 15, characterized in that it comprises a tachometer generator (15) driven by the universal motor (10), said tachometer generator being connected with an input (13₁) of the processor (13) in order to regulate the speed of the motor (10) as a function of the program in the memory of the processor.

17. A washing machine or dryer as claimed in claim 16, characterized in that the processor (13) determines the moment of inertia (L) on the basis of the angle (Θ) in accordance with the following relationship:${\text{V}}_{\text{S}} \text{K₁Θ - K′ω =} \frac{\text{R}}{\text{K}} \text{(L+J)} \frac{\text{dω}}{\text{dt}} \text{+} \frac{\text{R}}{\text{K}} {\text{C}}_{\text{R}}$ V_{S} being the maximum amplitude of the alternating feed signal of the motor (10), K, K₁ and K′ being constants, R being the electrical resistance of the motor, C_{R} being the resistant couple opposed by the drum, dω/dt being the acceleration of the drum and J being the moment of inertia of the drum in the strict sense.
